# EUROPÄISCHE PATENTSCHRIFT

(11) **EP 0 345 640 B1**
(45) Veröffentlichungstag und Bekanntmachung des Hinweises auf die Patenterteilung: **29.04.1992**
(21) Anmeldenummer: 89109918.6
(22) Anmeldetag: 01.06.1989
(51) Int. Cl.: E02F 3/43, E02F 9/22

(54) **Nivelliereinrichtung für Laderschaufeln**
Self-levelling device for shovel loaders
Dispositif pour la conservation de l'assiette d'un outil porté par des chargeurs

(30) Priorität: 06.06.1988 US 202286
(43) Veröffentlichungstag der Anmeldung: 13.12.1989
(73) Patentinhaber: DEERE & COMPANY, Moline, Illinois 61265 (US)
(72) Erfinder: Fryk, Bruce Kevin, Waverly Iowa 50677 (US)
(74) Vertreter: Feldmann, Bernhard

(56) Entgegenhaltungen:
- WO-A-88/01600
- DE-B- 1 122 443
- GB-A- 1 206 607
- GB-A- 1 599 283
- US-A- 3 179 120
- US-A- 3 987 920
- PATENT ABSTRACTS OF JAPAN, Band 9, Nr. 294 (M-431)[2017], 20. November 1985; & JP-A-60 133 127 (HITACHI KENKI K.K.) 16-07-1985

## Beschreibung

Die Erfindung betrifft eine hydraulische Steuerung zur Niveaueinstellung einer an einem verschwenkbaren Ausleger verkippbar angeordneten Schaufel gemäß dem Oberbegriff des Patentanspruches 1.

Einrichtungen zur Handhabung von Ladern und Fahrzeugen, beispielsweise industrielle und landwirtschaftliche Lader, enhalten häufig Nivelliereinrichtungen, welche die Ausrichtung der Schaufel beim Anheben oder Absenken des die Schaufel tragenden Auslegers steuern. Bei einigen hydraulischen Schaufelausrichtsystemen kann Flüssigkeit aus dem Auslegerzylinder dem Schaufelzylinder zugeführt werden (GB-A-1599283, DE-B-1122443, US-A-3987920). In anderen Ausrichtsystemen wird Flüssigkeit von der Pumpe oder anderen Quellen dem Schaufelzylinder zugeführt. Bei Systemen, die die Ausflußmenge der Pumpe zur Schaufelausrichtung verwenden, indem der Pumpenausfluß von dem Auslegerzylinder zu dem Schaufelzylinder abgeleitet wird, muß die Pumpenkapazität erhöht werden, wenn nicht höhere Zykluszeiten in Kauf genommen werden sollen. Systeme, die sich lediglich auf Flüssigkeit aus dem Auslegerzylinder stützen, können ungenau arbeiten, da zeitweise keine Rückströmung von dem Auslegerzylinder vorhanden ist oder da sich die Rückströmung aufgrund von Änderungen des Lastdruckes oder der Arbeitstaktzahl ändert. Systeme, die die Strömung für die Ausrichtung der Schaufel von einem Nebenzylinder herleiten, machen eine sehr sorgfältige Anpassuung des Nebenzylinderhubvolumens an die Geometrie und das Hubvolumen des Schaufelzylinders in dem Ausleger-Schaufel-System erforderlich.

Die mit der Erfindung zu lösende Aufgabe wird darin gesehen, eine hydraulische Steuereinrichtung der eingangs genannten Art anzugeben, durch die die genannten Nachteile vermieden werden.

Die Aufgabe wird erfindungsgemäß durch die Angabe eines hydraulischen Steuerkreises gemäß den kennzeichnenden Merkmalen des Patentanspruches 1 gelöst. Der Steuerkreis steuert den Flüssigkeitsstrom zu dem Ausleger und der Schaufel einer Vorrichtung zur Handhabung von Lasten. Der Hydraulikkreis enthält ein separates manuell betätigbares Richtungssteuerventil zum Ausfahren und Zurückfahren des Ausleger- und Schaufelzylinders. Durch ein Wechselventil kann der von dem Auslegerzylinder zurückkommende Flüssigkeitsstrom an die Eintrittsöffnung eines Schaufelausrichtventils geleitet werden. Zu dieser Eintrittsöffnung kann auch Flüssigkeit geleitet werden, die direkt von der Hydraulikpumpe kommt. Auf Druck reagierende Ventile, die in der Versorgungsleitung des Auslegerzylinders und zwischen der Pumpe und der Eintrittsöffnung des Schaufelausrichtventiles liegen, sorgen für eine automatische und wahlweise Versorgung der Eintrittsöffnung des Schaufelausrichtventiles mit Rückströmung von dem Auslegerzylinder, Strömung von der Pumpe oder Strömung von beiden, gegebenenfalls in unterschiedlichem Ausmaß. Das Schaufelausrichtventil wird durch Magnetspulen betätigt, welche Steuersignale von einer elektronischen Lagerückkopplungssteuereinheit erhalten. Letztere steht mit Sensoren zur Erfassung der Lage des Auslegers und der Schaufel in Verbindung.

Steht eine Rückströmung vom antreibenden Element des Auslegers an, so wird diese automatisch zur Ausrichtung der Schaufel ausgenutzt. Andernfalls wird der von der Pumpe zur Verfügung gestellte Flüssigkeitsstrom automatisch für die Ausrichtung der Schaufel herangezogen, wenn die von dem antreibenden Element des Auslegers ausgehende Rückströmmenge oder der Rückströmdruck hierfür nicht ausreicht. Ferner kann automatisch eine Kombination aus Rückströmung und Pumpendruck zur Ausrichtung der Schaufel ausgenutzt werden.

Dies ermöglicht kurze Zykluszeiten bei genauer Ausrichtung der Schaufel. Besondere Aufwendungen für die Anpassung von Hubvolumen sind nicht erforderlich.

Weitere vorteilhafte Weiterbildungen und Ausgestaltungen der Erfindung gehen aus den Unteransprüchen hervor.

Anhand der Zeichnung, die ein Ausführungsbeispiel der Erfindung zeigt, sollen die Erfindung sowie weitere Ausgestaltungen und Weiterbildungen der Erfindung näher beschrieben und erläutert werden.

Es zeigt:
Fig. 1 ein einfaches schematisches Diagramm eines Schaufelausrichtsystems mit einem erfindungsgemäßen Hydraulikkreis und
Fig. 2 das Diagramm eines erfindungsgemäßen Hydraulikkreises.

Die Schaufelausrichteinrichtung 10 umfaßt eine Schaufel 12, welche verschwenkbar an einem Ende eines Auslegers 14 befestigt ist. Der Ausleger 14 ist mit seinem anderen Ende an einem Rahmenteil 16 eines nicht näher dargestellten Fahrzeuges oder Laders befestigt. Der Ausleger 14 läßt sich durch einen Auslegerzylinder 18, und die Schaufel 12 läßt sich durch einen Schaufelzylinder 20 verschwenken. Der Schaufelzylinder 20 ist mit dem Ausleger 14 und der Schaufel 12 durch Verbindungsglieder 11 und 13 verbunden. Ein Hydraulikkreis 22 steuert den Flüssigkeitsstrom zu und von den Zylindern 18 und 20. Ein elektronischer Steuerkreis 28 empfängt ein Lagesignal von einem Auslegerlagesensor 30 und ein Schaufellagesignal von einem Schaufellagesensor 32. Als Sensoren 30 und 32 können übliche Drehpotentiometer dienen. Die Steuereinheit 28 erzeugt Ventilsteuersignale, welche an den Eingang eines elektrisch betätigbaren Schaufelausrichtventils 90 des hydraulischen Kreises angelegt werden. Die Steuereinheit 28 kann einen üblichen elektronischen analogen Steuerkreis zur Lagerückkopplung enthalten. Diese Funktion kann auch durch eine digitale Steuereinrichtung ausgeführt werden, die einen geeigneten programmierbaren Computer enthält.

Gemäß Fig. 2 enthält der Hydraulikkreis 22 eine Pumpe 40 und einen Sumpf oder Vorratsbehälter 42. Die Pumpe 40 kann den nicht dargestellten Prioritätskreis des Fahrzeuges mit unter Druck stehender Flüssigkeit versorgen. Ferner liefert sie über ein Prioritätsventil 48 unter Druck stehende Flüssigkeit an ein manuell betätigbares federzentriertes 4-Wege, 4-Positionen Auslegersteuerventil 44 und an ein manuell betätigbares federzentriertes 4-Wege, 3-Positionen Schaufelsteuerventil 46.

Das Ventil 44 enthält eine Pumpenöffnung, eine Vorratsbehälteröffnung, eine erste Lastöffnung, die über die Leitung 52, das druckbetätigbare Ventil 54 und die Leitung 56 mit dem Kopfende des Auslegerzylinders 18 verbunden ist, und eine zweite Lastöffnung, die über die Leitung 62, das druckbetätigbare Ventil 64 und die Leitung 66 mit dem Stangenende des Zylinders 18 verbunden ist.

Ein Wechselventil 70 enthält eine Bohrung 71, eine erste Öffnung 72, welche die Bohrung 71 mit der Leitung 56 verbindet, eine zweite Öffnung 74, welche die Bohrung 71 mit der Leitung 66 verbindet, und eine dritte Öffnung 76, welche die Bohrung 71 mit der Leitung 78 verbindet. Ein Ventilteil 80 mit kugelförmigen Enden ist bewegbar in der Bohrung 71 angeordnet, um jeweils die Öffnung 72, 74, an der der höhere Druck ansteht, zu verschließen und die Öffnung 72, 74, an der der niedriegere Druck ansteht, mit der Öffnung 76 zu verbinden. Das Ventil 70 enthält ferner einen Kolben 82, dessen eine Seite mit dem Druck der Leitung 62 und dessen andere Seite mit dem Druck des Vorratsbehälters beaufschlagt ist. Hoher Druck in der Leitung 62 bewegt den Kolben 82 und verschiebt das Ventilteil 80 gemäß Fig. 2 nach oben.

Das Schaufelsteuerventil 46 enthält eine Pumpenöffnung, eine Vorratsbehälteröffnung, eine erste Lastöffnung, welche über die Leitung 86 mit dem Kopfende des Schaufelzylinders 20 in Verbindung steht, und eine zweite Lastöffnung, welche über die Leitung 88 mit dem Stangenende des Schaufelzylinders 20 in Verbindung steht.

Der Hydraulikkreis 22 enthält ferner ein 4-Wege, 3-Positionen Schaufelausrichtventil 90, welches durch die Magnetspulen 91 und 93 betätigbar ist. Das Schaufelausrichtventil 90 enthält eine Vorratsbehälteröffnung, welche über die Leitung 92 und den Filter 94 mit dem Vorratsbehälter 42 und über die Leitung 96 und das Rückschlagventil 98 mit der Leitung 66 verbunden ist. Das Schaufelausrichtventil 90 enthält ferner eine Eingangs- oder Pumpenöffnung, welche über das Prioritätsventil 48, die Leitung 100, das druckbetätigbare Ventil 102, die Leitung 104 und das Rückschlagventil 106 Flüssigkeit von der Pumpe 40 erhalten kann. Die Eingangs- oder Pumpenöffnung erhält ferner über das Rückschlagventil 108 und die Leitung 110 Flüssigkeit aus der Leitung 78. Das Ventil 90 enthält ferner eine erste Lastöffnung, welche über die Leitung 114 mit dem Kopfende des Schaufelzylinders 20 und der Leitung 86 verbunden ist, und eine zweite Lastöffnung, welche über die Leitung 116 mit dem Stangenende des Schaufelzylinders 20 und der Leitung 88 verbunden ist. Die Lastdruckfühlleitungen 118, 120 und 122 teilen den Druck der ersten Lastöffnung des Ventils 90 (oder über eine innere Lastfühlpassage der zweiten Lastöffnung des Ventils 90) dem druckbetätigbaren Ventil 54, 64 bzw. 102 mit. Eine weitere Lastfühlleitung 121 kann verwendet werden, wenn dieses System in einem Hydrauliksystem verwendet werden soll, welches Pumpen oder Druck- und Durchflußkompensationssteuerventile enthält.

Das druckbetätigbare Ventil 54 wird durch die Feder 124 und den Druck in der Leitung 118 gewöhnlich in geschlossener Stellung gehalten. Es wird über die Steuerleitungen 53 und 57 durch Druck in den Leitungen 52 und 56 geöffnet. Das druckbetätigbare Ventil 64 wird durch die Feder 126 und den Druck in der Leitung 120 gewöhnlich geschlossen gehalten. Es wird bei anstehendem Druck in den Leitungen 62 und 66, der durch die Steuerleitungen 140 bzw 142 mitgeteilt wird, geöffnet. Das druckbetätigbare Ventil 102 wird durch die Feder 128 und den Druck in der Leitung 122 offen gehalten. Druck in der Leitung 130 schließt das Ventil 102 gegen die vereinigten Kräfte, die von der Feder 128 und dem Druck in der Leitung 122 herrühren und dem Druck in der Leitung 130 entgegenwirken.

Eine Absenkung der Schaufel 12 aufgrund einer Leckage kann durch Hinzufügung eines gesteuerten Rückschlagventils 123 in der Leitung 114 reduziert werden. Die Steuerleitung 125 liefert Pumpendruck, um das Ventil 123 zu öffnen, wenn der Schaufelzylinder 20 abgesenkt werden soll.

Im folgenden wird die Betriebsweise des Hydraulikkreises beschrieben:

Wird das Steuerventil 44 verschoben, um den Zylinder 18 auszufahren, so überwindet der Druck in der Leitung 52 die Kraft der Feder 124 und öffnet das Ventil 54, so daß Hydraulikflüssigkeit zum Kopfende des Zylinders 18 fließen kann. Zur gleichen Zeit bewegt sich das Wechselventil 70 in die dargestellte Lage, so daß die Flüssigkeit von dem Stangenende des Zylinders 18 über die Leitung 66, die Öffnungen 74 und 76, die Leitung 78, das Rückschlagventil 108, die Leitungen 110 und 104 und das Rückschlagventil 106 zur Pumpenöffnung des Schaufelausrichtventils 90 fließen kann. Flüssigkeit von dem Stangenende des Zylinders 18 kann auch über die Leitung 66, das Ventil 64, die Leitung 62 und das Ventil 44 zum Vorratsbehälter 42 zurückfließen, wenn der Druck in der Leitung 66 groß genug ist, um die Kraft der Feder 126 zu überwinden und das Ventil 64 zu öffnen.

Wird der Zylinder 18 ausgefahren (oder eingefahren), um den Ausleger 14 zu verschwenken, so wirken die Lagesensoren 30 und 32, der elektronische Steuerkreis 28 und das Schaufelausrichtventil 90 zusammen, um die ursprüngliche Ausrichtung der Schaufel 12 in Bezug auf den Rahmen 16 beizubehalten.

Wird beispielsweise der Zylinder 18 ausgefahren, um den Ausleger 14 anzuheben, so bewegt sich das Ventil 90 in seine Schaufelrückzugslage (gemäß Fig. 2 erfolgt eine Verschiebung nach links) und der Lastdruck in der Leitung 116 steht über die Druckfühlleitung 118, 120 und 122 mit den Ventilen 54, 64 und 102 in Verbindung. Dieser Lastdruck tendiert dazu, die Ventile 54 und 64 zu schließen und das Ventil 102 zu öffnen. Damit steht Flüssigkeit am Stangenende des Zylinders 20 bereit und zwar von der Pumpe 40 über das Ventil 48, die Leitung 100, das Ventil 102 und die Leitung 104 und/oder von dem Stangenende des Zylinders 18 über die Leitung 66, das Ventil 70, die Leitung 78, das Ventil 108 und die Leitung 110.

Die Federn 128 und 126 sind so ausgewählt, daß das Ventil 102 bei einer tieferen Druckdifferenz schließt, als das Ventil 64, so daß das Ventil 102 immer dann geschlossen wird und eine Strömung von der Pumpe 40 abblockt, wenn ausreichend Rückströmung von dem Zylinder 18 und genügend Druck in der Leitung 66 vorhanden sind, um den gewünschten Rückzug des Zylinders 20 über das Ventil 90 zu erreichen. Strömt aus irgend einem Grund nur wenig oder kein Öl von dem Stangenende des Zylinders 18 zurück, so wird das Ventil 64 geschlossen und das Ventil 102 bleibt offen, um Flüssigkeit von der Pumpe 40 zu dem Ventil 90 zu liefern.

Das Steuerventil 44 ist vorzugsweise so ausgelegt, daß bei einer Verschiebung des Schiebers in Richtung Rückzug des Auslegerzylinders 18 die Leitung 52 mit dem Vorratsbehälter 42 verbunden wird, bevor die Leitung 62 an den Pumpendruck angelegt wird. Die Gravitation ist bestrebt, den Ausleger 14 abzusenken und das Kopfende des Auslegerzylinders 18 unter Druck zu setzen. Dieser Druck bewirkt durch die Leitungen 56 und 57 ein Öffnen des Ventils 54, wodurch eine Rückströmung durch die Leitung 52 und das Ventil 44 möglich ist und sich der Ausleger 14 absenken kann. Zur gleichen Zeit erhält das sich ausdehnende Stangenende des Zylinders 18 über die Leitung 66, das Rückschlagventil 98, die Leitungen 96 und 92 und den Filter 94 Flüssigkeit aus dem Vorratsbehälter 42.

Die Sensoren 30 und 32, der elektronische Steuerkreis 28 und das Schaufelausrichtventil 90 wirken zusammen, um den Zylinder 20 auszufahren und die erforderliche Lage der Schaufel 12 hinsichtlich des Rahmens 16 aufrechtzuerhalten, wenn der Ausleger 14 abgesenkt wird. Beispielsweise wird während einer Auslegerabsenkung das Ventil 90 in seine Schaufelzylinderausfahrposition (gemäß Fig. 2 erfolgt eine Verschiebung nach rechts) bewegt. Der der Schaufellast entsprechende Flüssigkeitsdruck in der Leitung 114 wird erfaßt und an die Ventile 54, 64 und 102 angelegt. Zur gleichen Zeit wird über das Ventil 44, die Leitung 62 und die Steuerleitung 140 der Kolben 82 in dem Ventil 70 mit Druck beaufschlagt. Da die wirksame Fläche des Kolbens 82 wenigstens dreimal größer ist als die Fläche der Kugel, durch die die Öffnung 72 verschlossen wird, verschiebt sich das Ventil 70 dann, wenn der Druck in der Leitung 62 etwa ein Drittel des Druckes in dem Kopfende des Zylinders 18 beträgt, in eine Position, in der die Öffnung 74 verschlossen ist und die Öffnung 72 mit der Öffnung 76 in Verbindung steht, so daß eine Rückströmung von dem Kopfende des Zylinders 18 durch die Leitung 78, das Ventil 108, die Leitungen 110 und 104 und das Rückschlagventil 106 zu dem Ventil 90 erfolgen kann. Diese Rückströmung wird dann die Hauptquelle für das Ausfahren des Schaufelzylinders 20.

Übersteigt die Flüssigkeitszufuhr in der Leitung 100 den Wert, der erforderlich ist, um die Schaufel 12 über das Ventil 90 in ihrer Lage zu halten, so führt der Druck in der Leitung 62 dazu, daß sich das Ventil 64 öffnet, so daß der Flüssigkeitsüberschuß zum Stangenende des Auslegerzylinders 18 fließen kann. Wächst der Druck im Stangenende des Auslegerzylinders 18 und in der Steuerleitung 130 über die Summe der Kräfte , die von der Feder 128 und dem Druck in der Leitung 122 herrühren, an, so schließt das Ventil 102 und treibt den gesammten Fluß von der Pumpe 40 in das Stangenende des Zylinders 18, wodurch die Taktdauer ab nimmt. Der durch die erforderliche Schaufelzylinderausdehnung erzeugte Überschuß an Durchflußmenge in der Leitung 56 fließt über das Ventil 54, die Leitung 52 und das Ventil 44 zum Sammelbehälter 42 ab.

Auch wenn die Erfindung hier lediglich an Hand eines Ausführungsbeispieles beschrieben wurde, versteht es sich, daß für den Fachmann viele Alternativen, Modifikationen und Variationen ersichtlich sind, die von dem Erfindungsgedanken Gebrauch machen und unter das Patent fallen. Beispielsweise kann die vorliegende Erfindung auf eine Ausleger-Schaufel-Zylinderanordnung angewendet werden, wie sie aus der US-PS 4,408,518 hervorgeht, indem die Verbindungen zu den Magnetspulen 91 und 93 derart ausgetauscht werden, daß der Ausleger- und der Schaufelzylinder gemeinsam aus- und einfahren. Ferner kann der Schaufellagensensor an einem besser geschützten Ort, beispielsweise zwischen dem Schaufelzylindergehäuse und einem Verbindungsglied 11 angeordnet sein. Dies setzt voraus, daß der elektronische Steuerkreis so modifiziert ist, daß er die Ausleger-Schaufel-Beziehung aus der Beziehung zwischen dem Zylinder 20 und dem Verbindungsglied 11 ableitet.

## Patentansprüche

1. Hydraulische Steuereinrichtung zur Niveaueinstellung einer an einem verschwenkbaren Ausleger (14) verkippbar angeordneten Schaufel (12), wobei für das Verschwenken des Auslegers (14) und das Verkippen der Schaufel (12) jeweils wenigstens ein hydraulisch antreibendes Element (18, 20) vorgesehen sind, mit einer Pumpe (40), einem Vorratsbehälter (42), einem Steuerventil (44) zur Einstellung der Flüssigkeitsverbindung zwischen der Pumpe (40), dem Vorratsbehälter (42) und dem antreibenden Element (18) des Auslegers (14) und mit einem Schaufelniveauregelventil (90), welches eine mit dem antreibenden Element (18) des Auslegers (14) verbindbare Ventileintrittsöffnung sowie mit dem antreibenden Element (20) der Schaufel (12) verbindbare Lastöffnungen aufweist und welches eine Flüssigkeitsverbindung zwischen der Ventilöffnung und den Lastöffnungen derart steuert, daß eine gewünschte Ausrichtung der Schaufel (12) beim Verschwenken des Auslegers (14) erhalten bleibt, dadurch gekennzeichnet, daß unter Umgehung des Steuerventils (44) die Ventileintrittsöffnung mit der Pumpe (40) und eine Vorratsbehälteröffnung des Schaufelniveauregelventils (90) mit dem Vorratsbehälter (42) verbunden sind und daß Flüssigkeitszuführmittel (70) vorgesehen sind, durch die die Ventileintrittsöffnung automatisch wahlweise mit dem antreibenden Element (18) des Auslegers (14), der Pumpe (40) oder sowohl mit dem antreibenden Element (18) des Auslegers (14) als auch der Pumpe (40) verbindbar sind.

2. Steuereinrichtung nach Anspruch 1, dadurch gekennzeichnet, daß die antreibenden Elemente wenigstens einen Auslegerzylinder (18) und wenigstens einen Schaufelzylinder (20) enthalten.

3. Steuereinrichtung nach Anspruch 1 oder 2, dadurch gekennzeichnet, daß die Schaufelventilmittel für eine wahlweise Flüssigkeitsversorgung sowohl beim Ausfahren als auch beim Zurückfahren des antreibenden Elementes (18) des Auslegers (14) ausgelegt sind.

4. Steuereinrichtung nach einem der Ansprüche 1 bis 3, dadurch gekennzeichnet, daß druckempfindliche Ventilmittel (102) vorgesehen sind, die in Abhängigkeit von einem Anwachsen des an dem antreibenden Element (20) der Schaufel (12) anliegenden Lastdruckes die Verbindung zwischen Pumpe (40) und antreibendem Element (20) der Schaufel (12) vergrößern.

5. Steuereinrichtung nach einem der Ansprüche 2 bis 4, dadurch gekennzeichnet, daß über eine Rückflußleitung (62, 66) das antreibende Element (18) des Auslegers (14) mit dem Steuerventil (44) in Verbindung steht, daß eine mit einer Ventileintrittsöffnung eines Schaufelniveauregelventils (90) in Verbindung stehende Abzweigleitung (78) über Ventilmittel (70) mit der Rückflußleitung (62, 66) in Verbindung steht, daß in der Rückflußleitung (62, 66) zwischen Steuerventil (44) und den Ventilmitteln (70) ein erstes druckempfindliches Ventil (64) angeordnet ist, daß in einer Versorgungsleitung (100), die die Pumpe (40) direkt mit der Ventileintrittsöffnung des Schaufelniveauregelventils (90) verbindet, ein zweites druckempfindliches Ventil (102) angeordnet ist, und daß Lastdruckfühlmittel vorgesehen sind, durch die der an an der Ventileintrittsöffnung des Schaufelniveauregelventils (90) anliegende Druck dem ersten und zweiten druckempfindlichen Ventil (64, 102) derart zugeführt wird, daß in Abhängigkeit eines Anwachsens des durch die Lastdruckfühlmittel erfaßten Druckes das erste druckempfindliche Ventil (64) schließt und das zweite druckempfindliche Ventil (102) öffnet.

6. Steuereinrichtung nach Anspruch 5, dadurch gekennzeichnet, daß die Rückflußleitung (66) mit einem Stangenende des den Ausleger (14) antreibenden Elementes (18) in Verbindung steht, daß ein drittes druckempfindliches Ventil (54) in einer das Steuerventil (44) mit einem Kopfende des den Ausleger (14) antreibenden Elementes (18) verbindenden Leitung (52, 56) angeordnet ist und daß in Abhängigkeit eines Anwachsens des durch die Lastdruckmittel erfaßten Druckes das dritte druckempfindliche Ventil (54) schließt.

7. Steuereinrichtung nach Anspruch 5 oder 6, gekennzeichnet durch ein erstes druckempfindliches Ventil (64) mit zwei Öffnungen, die mit zwei separaten Abschnitten der Rückflußleitung (62, 66) verbunden sind, einem bewegbaren Ventilteil zur Steuerung der Durchtrittsöffnung zwischen den beiden Öffnungen, einem Federelement (126), welches das Ventilteil in seine geschlossene Stellung vorspannt, wenigstens einer ersten Auslöseeinrichtung (140, 142), welche dem Druck in der Rückflußleitung (62, 66) ausgesetzt ist und mit zunehmenden Druck das Ventilteil in seine offene Stellung treibt, und einer zweiten Auslöseeinrichtung (120), welche dem Druck der Lastdruckfühlmittel ausgesetzt ist und mit zunehmendem Druck das Ventilteil in seine geschlossene Stellung treibt.

8. Steuereinrichtung nach einem der Ansprüche 5 bis 7, gekennzeichnet durch ein zweites druckempfindliches Ventil (102) mit zwei Öffnungen, die mit zwei separaten Abschnitten der Versorgungsleitung (100, 104) verbunden sind, einem bewegbaren Ventilteil, zur Steuerung der Durchtrittsöffnung zwischen den beiden Öffnungen, ein Federelement (128), welches das Ventilteil in seine offene Stellung vorspannt, einer ersten Auslöseeinrichtung (130), welche dem Druck in der Rückflußleitung (66) ausgesetzt ist und mit zunehmendem Druck das Vertilteil gegen die Federkraft in die geschlossene Stellung treibt, und einer zweiten Auslöseeinrichtung (122), welche dem Druck der Lastdruckfühlmittel ausgesetzt ist und mit zunehmendem Druck der Wirkung der ersten Auslöseeinrichtung (130) entgegen wirkt.

9. Steuereinrichtung nach Anspruch 8, dadurch gekennzeichnet, daß die erste Auslöseeinrichtung des zweiten druckempfindlichen Ventils (102) dem Druck ausgesetzt ist, der in der Rückflußleitung (66) zwischen dem den Ausleger (14) antreibenden Element (18) und dem ersten druckempfindlichen Ventil (64) herrscht.

1o. Steuereinrichtung nach einem der Ansprüche 2 bis 9, dadurch gekennzeichnet, daß als Flüssigkeitszuführmittel ein Wechselventil (70) vorgesehen ist, dessen Gehäuse eine erste Eintrittsöffnung (74), die mit dem Stangenende des den Ausleger (14) antreibenden Elementes (18) verbunden ist, eine zweite Eintrittsöffnung (72), die mit dem Kopfende des den Ausleger (14) antreibenden Elementes (18) verbunden ist, und eine Austrittsöffnung (76), die mit einer an die Ventileintrittsöffnung des Schaufelniveauregelventils (90) angeschlossenen Verzweigungsleitung (78) verbunden ist, aufweist und welches ein in dem Gehäuse bewegbares Wechselventilteil (80) enthält, durch das die Eintrittsöffnung mit dem niedrigeren Druck mit der Austrittsöffnung (76) verbindbar und die andere Eintrittsöffnung gegenüber der Austrittsöffnung (76) absperrbar ist.

11. Steuereinrichtung nach Anspruch 10, dadurch gekennzeichnet, daß das Wechselventil (70) ein druckempfindliches Teil (82) enthält, welches mit dem Wechselventilteil (80) in Eingriff steht und dem Druck in der Rückflußleitung (62) derart ausgesetzt ist, daß bei steigendem Druck das Wechselventil (70) eine Stellung einnimmt, in der die erste Eintrittsöffnung (74) verschlossen und die zweite Eintrittsöffnung (72) mit der Austrittsöffnung (76) verbunden wird.

12. Steuereinrichtung nach Anspruch 11, dadurch gekennzeichnet, daß das Wechselventilteil (80) eine erste druckwirksame Fläche, die dem Druck in der Rückflußleitung (66) im Abschnitt zwischen dem antreibenden Element (18) und dem ersten druckempfindlichen Ventil (64) ausgesetzt ist, und einer zweiten druckwirksamen Fläche, die dem Druck der Zuflußleitung (56) ausgesetzt ist, enthält und daß das druckempfindliche Teil (82) eine dritte druckwirksame Fläche aufweist, die dem Druck der Rückflußleitung (62) im Abschnitt zwischen dem Steuerventil (44) und dem ersten druckempfindlichen Ventil (64) ausgesetzt ist, wobei die dritte Fläche größer als die erste Fläche ist.

## Claims

1. Hydraulic control device for level adjustment of a bucket (12) pivotally arranged on a pivoting jib (14), wherein at least one hydraulic driving element (18, 20) is provided in each case for pivoting the jib (14) and tilting the bucket (12), with a pump (40), a reservoir (42), a control valve (44) for controlling the fluid coupling between the pump (40), the reservoir (42) and the driving element (18) of the jib (14), and with a bucket level regulating valve (90) which has a valve inlet port connectable to the driving element (18) of the jib (14) as well as load ports connectable to the driving element (20) of the bucket (12), and which so controls a fluid connection between the valve inlet port and the load ports that a desired attitude of the bucket (12) is maintained when the jib (14) is pivoted, characterized in that, the control valve (44) being by-passed, the valve inlet port is connected to the pump (40) and a reservoir port of the bucket level regulating valve (90) is connected to the reservoir (42), and in that fluid feed means (70) are provided, through which the valve inlet port can automatically be selectively connected to the driving element (18) of the jib (14), to the pump (40) or to both the driving element (18) of the jib and the pump (40).

2. Control device according to claim 1, characterized in that the driving elements include at least one jib cylinder (18) and at least one bucket cylinder (20).

3. Control device according to claim 1 or 2, characterized in that the bucket valve means are designed for selective fluid supply both during extension and retraction of the driving element (18) of the jib (14).

4. Control device according to any of claims 1 to 3, characterized in that pressure-sensitive valve means (102) are provided which increase the coupling between pump (40) and driving element (20) of the bucket (12) in dependence on the load pressure acting on the driving element (20) of the bucket (12).

5. Control device according to any of claims 2 to 4, characterized in that the driving element (18) of the jib (14) is in communication through a return line (62, 66) with the control valve (44), in that a branch line (78) in communication a valve inlet port of a bucket level regulating valve (90) is in communication with the return line (62, 66) via valve means (70), in that a first pressure-sensitive valve (64) is arranged in the return line (62, 66) between the control valve (44) and the valve means (70), in that a second pressure-sensitive valve (102) is arranged in a supply line (100), which connects the pump (40) directly to the valve inlet port of the bucket level regulating valve (90), and in that load pressure sensor means are provided, through which the pressure present on the valve inlet port of the bucket level regulating valve (90) is so applied to the first and second pressure-sensitive valves (64, 102) that the first pressure-sensitive valve (64) closes and the second pressure-sensitive valve (102) opens in dependence on an increase in the pressure sensed by the load pressure sensor means.

6. Control device according to claim 5, characterized in that the return line (66) is connected to a rod end of the driving element (18) driving the jib (14), in that a third pressure-sensitive valve (54) is arranged in a line (52, 56) connecting the control valve (44) to a head end of the driving element (18) driving the jib (14), and in that the third pressure-sensitive valve (54) closes in dependence on an increase in the pressure sensed by the load pressure sensor means.

7. Control device according to claim 5 or 6, characterized by a first pressure-sensitive valve (64) with two ports which are connected to separate section of the return line (62, 66), a movable valve part for controlling the through-flow opening between the two ports, a spring element (126) which biases the valve part into its closed position, at least one first release device (140, 142), which is subjected to the pressure in the return line (62, 66) and which urges the valve part into its open position, and a second release device (120) which is subjected to the pressure of the load pressure sensor means and urges the valve part into its closed position with increasing pressure.

8. Control device according to any of claims 5 to 7, characterized by a second pressure-sensitive valve (102) with two ports, which are connected to separate sections of the supply line (100, 104), a movable valve part for controlling the through-flow opening between the two ports, a spring element (128) which biases the valve part into its open position, a first actuating device (130), which is subjected to the pressure in the return line (66) and which urges the valve part agains the spring bias into its closed position, and a second actuating device (122) which is subjected to the pressure of the load pressure sensor means and acts against the first actuating device (130) with increasing pressure.

9. Control device according to claim 8, characterized in that the first actuating device of the second pressure-sensitive valve (102) is subjected to the pressure which reigns in the return line (66) between the driving element (18) driving the jib (14) and the first pressure-sensitive valve (64).

10. Control device according to any of claims 2 to 9, characterized in that a selector valve (70) is provided as the fluid feed means, whose housing comprises a first inlet port (74) which is connected to the rod end of the driving element (18) driving the jib (14), a second inlet port (72) which is connected to the head end of the driving element (18) driving the jib (14), and an outlet port (76) which is connected to a branch line (78) connected to the valve inlet port of the bucket level regulating valve (90), the selector valve (70) including a selector valve part (80) movable in the housing and through which the inlet port with the lower pressure is connectable to the outlet port (76) and the other inlet port can be blocket off from the outlet port (76).

11. Control device according to claim 10, characterized in that the selector valve (70) includes a pressure-sensitive part (82) which is in engagement with the selector valve part (80) and is so subject to the pressure in the return line (62) that, with increasing pressure, the selector valve (70) assumes a position in which the first inlet port (74) is closed and the second inlet port (72) is connected to the outlet port (76).

12. Control device according to claim 11, characterized in that the selector valve part (80) includes a first pressure-responsive surface which is subjected to the pressure in the return line (66) in the section between the driving element (18) and the first pressure-sensitive valve (64), and a second pressure-responsive surface which is subjected to the pressure of the supply line (56), and in that the pressure-sensitive part (82) has a third pressure-responsive surface which is subjected to the pressure of the return line (62) in the section between the control valve (44) and the first pressure-sensitive valve (64), the third surface being larger than the first surface.

## Revendications

1. Dispositif de commande hydraulique pour le réglage de l'assiette d'un godet (12) monté basculant sur une flèche pivotante (14), au moins un élément d'entraînement hydraulique respectif (18, 20) étant prévu pour le pivotement de la flèche (14) et pour le basculement du godet (12), comprenant une pompe (40), un réservoir (42), une soupape de commande (44) pour régler la liaison hydraulique entre la pompe (40), le réservoir (42) et l'élément d'entraînement (18) de la flèche (14), et comprenant une soupape de réglage d'assiette de godet (90), qui présente une lumière d'entrée pouvant être reliée à l'élément d'entraînement (18) de la flèche (14) et des ouvertures de charge pouvant être reliées à l'élément d'entraînement (20) du godet (12), et qui commande une liaison hydraulique entre l'entrée et les ouvertures de charge de façon à conserver une assiette souhaitée du godet (12) lors du pivotement de la flèche (14), caractérisé en ce que la lumière d'entrée de la soupape de réglage d'assiette de godet (90) est reliée à la pompe (40) et une ouverture du réservoir de la soupape (90) est reliée au réservoir (42) en évitant la soupape de commande (44) et en ce que sont prévus des moyens d'alimentation hydraulique (70), par l'intermédiaire desquels la lumière d'entrée de la soupape peut être reliée automatiquement, au choix, soit à l'élément d'entraînement (18) de la flèche (14), soit à la pompe (40), soit à la fois à l'élément d'entraînement (18) de la flèche (14) et à la pompe (40).

2. Dispositif de commande selon la revendication 1, caractérisé en ce que les éléments d'entraînement comprennent au moins un vérin de flèche (18) et au moins un vérin de godet (20).

3. Dispositif de commande selon la revendication 1 ou 2, caractérisé en ce que la soupape de godet est conçue pour fournir, le cas échéant, une alimentation hydraulique tant lors du déploiement que lors de la rentrée de l'élément d'entraînement (18) de la flèche (14).

4. Dispositif de commande selon l'une des revendications 1 à 3, caractérisé en ce qu'est prévue une soupape (102) sensible à la pression, qui augmente la liaison entre la pompe (40) et l'élément d'entraînement (20) du godet (12) en fonction d'une augmentation de la pression de charge appliquée à l'élément d'entraînement (20) du godet (12).

5. Dispositif de commande selon l'une des revendications 2 à 4, caractérisé en ce que l'élément d'entraînement (18) de la flèche (14) est relié à la soupape de commande (44) par une conduite de retour (62, 66), en ce qu'une conduite de dérivation (78), reliée à une lumière d'entrée d'une soupape de réglage d'assiette de godet (90), est reliée à la conduite de retour (62, 66) par l'intermédiaire de la soupape (70), en ce qu'une première soupape (64) réagissant à la pression est disposée dans la conduite de retour (62, 66) entre la soupape de commande (44) et la soupape (70), en ce qu'une deuxième soupape (102) réagissant à la pression est disposée dans une conduite d'alimentation (100) qui relie directement la pompe (40) à la lumière d'entrée de la soupape de réglage d'assiette de godet (90) et en ce qu'un capteur de pression de charge est prévu par lequel la pression appliquée à la lumière d'entrée de la soupape de réglage de godet (90) est amenée à la première et à la deuxième soupapes réagissant à la pression (64, 102) de telle sorte que la première soupape réagissant à la pression (64) se ferme et la deuxième soupape réagissant à la pression (102) s'ouvre, en fonction d'une augmentation de la pression enregistrée par le capteur de pression de charge.

6. Dispositif de commande selon la revendication 5, caractérisé en ce que la conduite de retour (66) est reliée à l'extrémité de queue de l'élément (18) d'entraînement de la flèche (14), en ce qu'une troisième soupape (54) réagissant à la pression est disposée dans une conduite (52, 56) reliant la soupape de commande (44) à l'extrémité de tête de l'élément (18) entraînant la flèche (14) et en ce que la troisième soupape (54) réagissant à la pression se ferme en fonction d'une augmentation de la pression enregistrée par le capteur de pression de charge.

7. Dispositif de commande selon la revendication 5 ou 6, caractérisé par une première soupape (64) réagissant à la pression, comportant deux lumières qui sont reliées à deux tronçons séparés de la conduite de retour (62, 66), un élément de soupape mobile pour commander l'ouverture de passage entre les deux lumières, un élément de ressort (126) qui précontraint l'élément de soupape dans sa position fermée, au moins un premier dispositif de déclenchement (140, 142), qui est exposé à la pression régnant dans la conduite de retour (62, 66) et pousse l'élément de soupape dans sa position ouverte lorsque la pression augmente, et un second dispositif de déclenchement (120), qui est exposé à la pression du capteur de pression de charge et qui pousse l'élément de soupape dans sa position fermée lorsque la pression augmente.

8. Dispositif de commande selon l'une des revendications 5 à 7, caractérisé par une deuxième soupape (102) réagissant à la pression, comportant deux lumières qui sont reliées à deux tronçons séparés de la conduite d'alimentation (100, 104), un élément de soupape mobile pour commander l'ouverture de passage entre les deux lumières, un élément de ressort (128) qui précontraint l'élément de soupape dans sa position ouverte, un premier dispositif de déclenchement (130), qui est exposé à la pression régnant dans la conduite de retour (66) et pousse l'élément de soupape dans sa position fermée, en antagonisme à la force du ressort, lorsque la pression augmente, et un second dispositif de déclenchement (122), qui est exposé à la pression du capteur de pression de charge et s'oppose à l'action du premier dispositif de déclenchement (130) lorsque la pression augmente.

9. Dispositif de commande selon la revendication 8, caractérisé en ce que le premier dispositif de déclenchement de la deuxième soupape (102) réagissant à la pression est exposé à la pression qui règne dans la conduite de retour (66) entre l'élément (18) à entraînement de la flèche (14) et la première soupape (64) réagissant à la pression.

10. Dispositif de commande selon l'une des revendications 2 à 9, caractérisé en ce qu'est prévu comme moyen d'alimentation d'hydraulique un sélecteur de circuit (70) dont le boîtier présente une première lumière d'entrée (74) reliée à l'extrémité de queue de l'élément (18) d'entraînement de la flèche (14), une seconde lumière d'entrée (72) reliée à l'extrémité de tête de l'élément (18) d'entraînement de la flèche (14) et une lumière de sortie (76) qui est reliée à une conduite de dérivation (78) raccordée à la lumière d'entrée de la soupape de réglage d'assiette de godet (90), le sélecteur de circuit (70) présentant un élément (80) au moyen duquel la lumière d'entrée à pression plus faible peut être reliée à la lumière de sortie (76), et l'autre lumière d'entrée obturée par rapport à la lumière de sortie (76).

11. Dispositif de commande selon la revendication 10, caractérisé en ce que le sélecteur de circuit (70) contient un élément (82) réagissant à la pression, qui est en prise avec l'élément (80) du sélecteur de circuit et exposé à la pression régnant dans la conduite de retour (62) de telle sorte que, lorsque la pression augmente, le sélecteur de circuit prend une position dans laquelle la première lumière d'entrée (74) est fermée et la seconde lumière d'entrée (72) est reliée à la lumière de sortie (76).

12. Dispositif de commande selon la revendication 11, caractérisé en ce que l'élément (80) du sélecteur de circuit présente une première surface active à la pression, qui est exposée à la pression régnant dans la conduite de retour (66) dans le tronçon compris entre l'élément d'entraînement (18) et la première soupape (64) réagissant à la pression, et une deuxième surface active à la pression, qui est exposée à la pression de la conduite d'admission (56), et en ce que l'élément (82) réagissant à la pression présente une troisième surface active à la pression, qui est exposée à la pression régnant dans la conduite de retour (62) dans le tronçon compris entre la soupape de commande (44) et la première soupape (64) réagissant à la pression, la troisième surface étant plus grande que la première surface.
